# EUROPÄISCHE PATENTSCHRIFT

(11) **EP 3 831 588 B1**
(45) Veröffentlichungstag und Bekanntmachung des Hinweises auf die Patenterteilung: **20.03.2024**
(21) Anmeldenummer: 20193787.7
(22) Anmeldetag: 01.09.2020
(51) Int. Cl.: B30B 9/26

(54) **VORRICHTUNG ZUM PRESSEN**
DEVICE FOR PRESSING
DISPOSITIF DE PRESSAGE

(30) Priorität: 02.12.2019 DE 102019132707
(43) Veröffentlichungstag der Anmeldung: 09.06.2021
(73) Patentinhaber: Harburg-Freudenberger Maschinenbau GmbH, 21079 Hamburg (DE)
(72) Erfinder: Drogin, Sergey, 21217 Seevetal (DE)
(74) Vertreter: Klickow & Wetzel PartGmbB

(56) Entgegenhaltungen:
- WO-A1-2015/179984
- WO-A1-2015/189271
- DE-A1-102011 111 527
- HR-A2- P20 110 924
- US-A1- 2017 312 658

## Beschreibung

Die Erfindung betrifft eine Vorrichtung zum Pressen aufweisend einen Seiherkorb, der aus mindestens zwei Teilen gebildet ist.

Aus dem Stand der Technik sind verschiedene Pressvorrichtungen bekannt, um fließfähige, flüssige oder thixotrope Bestandteile aus verschiedenen Substanzen, Festkörpern, organischen oder anorganischen Materialien durch Pressvorgänge zu separieren. Insbesondere für pflanzliche Produkte und Tierkadaver haben sich zur Separation von Flüssigkeiten und vor allem ölhaltigen Bestandteilen sogenannte Seiher-Schneckenpressen bewährt, in deren Pressraum erhebliche Presskräfte und Pressdrücke auf das Pressgut bzw. auf das die ölhaltigen Bestandteile beinhaltende Komprimat einwirken.

Der Pressraum, welcher auch Seiherkammer oder Presskammer genannt wird, ist wenigstens teilweise durch mindestens einen sogenannten Seiherstabkorb geometrisch begrenzt. Häufig sind die Seiherstabkörbe in zylindrischer bzw. hohlzylindrischer Geometrie ausgeführt und in einzelne Seiherstabfelder zur Aufnahme und/oder Halterung von Seiherstäben unterteilt.

Seiherstäbe bzw. Seiherstabkörbe der einleitend genannten Art werden im Bereich von Vorrichtungen zum Abpressen von fließfähigen bzw. flüssigen Stoffen aus in die Vorrichtung eingebrachten Materialien oder Produkten verwendet. Es kann beispielsweise ein Abpressen von flüssigen Stoffen aus Tierkadavern, Schlachtabfällen oder ölhaltigen Früchten, Saaten oder Pflanzen erfolgen. Die Vorrichtungen zum Abpressen sind trommelartig ausgebildet und die Seiherstäbe erstrecken sich in einer Längsrichtung der Trommel. In dieser Längsrichtung erfolgt auch ein Transport der zu verarbeitenden Substanzen. Im Bereich eines Trommelausganges werden die Restsubstanzen nahezu feuchtigkeitsfrei aus dem Trommelinnenraum ausgetragen. Ein Transport durch die Trommel hindurch erfolgt unter Verwendung einer Druck- und Transportschnecke.

Während des Transportes der Substanzen durch die Trommel hindurch, erfolgt durch den Pressvorgang zwischen den Begrenzungsflächen der Schneckengänge der Transportschnecke und den Seiherstäben ein Abpressen der in den Eingangssubstanzen enthaltenen Flüssigkeiten. Zur Ermöglichung eines Abfließens der ausgepressten fließfähigen Bestandteile, sind die Seiherstäbe mit spaltartigen Abständen relativ zueinander angeordnet. Zur Gewährleistung eines optimalen Verlaufes des Abpressvorganges verkleinert sich die Querschnittfläche des Schneckenganges ausgehend vom Einlass in Richtung des Auslasses.

Vorrangiges Ziel des Pressvorganges ist eine möglichst vollständige Separation von fließfähigen und insbesondere ölhaltigen Bestandteilen und festen Bestandteilen aus dem Pressgut. Weiterhin wird das Ziel eines möglichst hohen Stoffvolumenstromes angestrebt. Beide Zielsetzungen werden in möglichst optimaler Weise angestrebt dadurch, dass die Maschinenelemente zur Aufbringung der Presskräfte mit maximaler Leistung konstruiert werden und der Pressraum in geeigneter Weise geometrisch ausgelegt wird.

Der mindestens eine den Pressraum begrenzende Seiherkorb ist in der Regel mehrteilig ausgeführt. In einer bewährten Ausführungsform einer Seiher-Schneckenpresse ist jeder Seiherkorb bzw. jeder Seiherkorbabschnitt in zwei Teile teilbar, sodass zwei Seiherkorbhälften ausgebildet sind. Die Trennung verläuft in einer Ebene parallel zur Längsachse des hohlzylindrischen bzw. trommelartigen Seiherkorbes.

Durch die Teilung des mindestens einen Seiherkorbes bzw. der Seiherkorbabschnitte in Seiherkorbhälften, ist der Seiherkorb und damit der Pressraum der Seiher-Schneckenpresse zu öffnen und damit für Montage-, Wartungs- und/oder Reinigungsarbeiten zugänglich.

Für einen sicheren Betrieb der Seiher-Schneckenpresse müssen die Seiherkorbhälften fest miteinander verbindbar sein. Weiterhin ist eine Abdichtung des Seiherkorbes an den aneinander angrenzenden Seiten der Seiherkorbhälften zur Vermeidung des Austretens von abgepressten Flüssigkeiten und Feststoffen, insbesondere dem Pressgut, aus den zwischen den Seiherkorbhälften befindlichen Spalten erforderlich.

Gemäß dem Stand der Technik erfolgt die Abdichtung der Seiherkorbhälften nur über die aneinander liegenden Flächen insbesondere der Klemmleisten und Abstreicher des zusammengesetzten Seiherkorbes.

Aufgrund der Fertigungstoleranzen, die zudem zwischen den Klemmleisten und Abstreichern variieren können, ist dadurch eine perfekte Abdichtung des Seiherkorbes an den Kontaktflächen der Seiherkorbhälften jedoch nicht möglich. Dies hat zur Folge, dass durch die Spalte zwischen den Seiherkorbhälften Flüssigkeiten und Feststoffe austreten können, wobei sich Feststoffe, Öle und Fette in vorhandenen Öffnungen festsetzen. So lagern diese sich unter anderem auch in den Bohrungen der Seiherbolzen ein und setzen die Seiherbolzen in den Bohrungen fest. Die festgesetzten Seiherbolzen lassen sich dann beispielweise im Zuge einer Wartung nur unter erheblichem Zusatzaufwand ausbauen.

Aus der WO 2015/179984 A1 ist bereits eine Vorrichtung zum Pressen bekannt, die ein Seihergestell zur Aufnahme eines Seiherkorbes aufweist. Der Seiherkorb ist in einer Längsrichtung in Seiherkorbsegmente unterteilt, die im Bereich von Kontaktflächen abgedichtet sind. Ähnliche Vorrichtungen werden auch in der WO 2015/189271 A1 sowie der DE 10 2011 111 527 A1 beschrieben. Aus der HR 20 110 924 NONE ist die Verwendung von Silikondichtungen bekannt, die in nutförmigen Vertiefungen angeordnet sind.

Aus der US 2017/312658 A1 ist bereits eine Vorrichtung zum Pressen bekannt, die die Merkmale des Oberbegriffs des Anspruchs 1 aufweist.

Eine Aufgabe der Erfindung ist es daher, eine Vorrichtung zum Pressen der einleitend genannten Art anzugeben, durch die ein Austreten von abgepressten Flüssigkeiten und Feststoffen zwischen den Segmenten des Seiherkorbes vermeidbar ist.

Diese Aufgabe wird erfindungsgemäß durch eine Vorrichtung zum Pressen aufweisend die Merkmale des Patentanspruchs 1 gelöst.

Eine erfindungsgemäße Vorrichtung zum Pressen ist als eine Seiher-Schneckenpresse ausgeführt und weist einen rohrartig bzw. hohlzylindrisch ausgebildeten Pressraum auf. Der Pressraum ist an seiner längsseitigen Außenseite durch mindestens einen Seiherkorb begrenzt.

Der Seiherkorb ist in einer Ausführungsform der Erfindung in einem Seihergestell angeordnet, das beispielsweise zumindest bereichsweise rippenartig ausgebildet ist.

Innerhalb des Pressraumes ist eine Press- und Förderschnecke angeordnet, mit der Pressgut von einer Zuführöffnung durch den Pressraum hindurch zu einer Ausgangsöffnung transportierbar ist.

Die Press- und Förderschnecke weist eine Schneckenwelle auf, auf deren Mantelfläche ein spiralförmiges Schneckengewinde angeordnet ist, durch das der Schneckengang ausgebildet ist.

In einer Ausführungsform der Erfindung sind in der Seiher-Schneckenpresse mehrere Press- und Förderschnecken hintereinander angeordnet.

In einer Ausführungsform der Erfindung weist der mindestens eine Seiherkorb eine Mehrzahl von Seiherstäben auf, die im Seiherkorb nebeneinander derart angeordnet sind, dass zwischen den Seiherstäben Spalte definierter Breite realisiert sind, durch die hindurch eine aus dem Pressgut abgepresste Flüssigkeit aus dem Pressraum abführbar ist.

In einer Ausführungsform der Erfindung ist der Pressraum durch mehrere in Förderrichtung der Press- und Förderschnecke hintereinander angeordnete Seiherkorbabschnitte begrenzt. Die Länge der Seiherstäbe ist dabei auf die Länge des jeweiligen Seiherkorbabschnittes angepasst.

Der mindestens eine Seiherkorb bzw. Seiherkorbabschnitt ist erfindungsgemäß in mindestens zwei Seiherkorbsegmente geteilt.

Die Teilung des Seiherkorbes bzw. des jeweiligen Seiherkorbabschnittes in Seiherkorbsegmente erfolgt dabei in einer Ausführungsform der Erfindung entlang mindestens einer Ebene, wobei die Längsachse des hohlzylindrischen Pressraumes in der mindestens einen Ebene liegt oder wobei die mindestens eine Ebene parallel zur Längsachse des hohlzylindrischen Pressraumes ausgerichtet ist.

In einer bevorzugten Ausführungsform der Erfindung ist der mindestens eine Seiherkorb in zwei Seiherkorbsegmente geteilt, sodass die Seiherkorbsegmente durch Seiherkorbhälften gegeben sind.

In einer besonders bevorzugten Ausführungsform der Erfindung ist der mindestens eine Seiherkorb etwa mittig horizontal in zwei etwa gleich große Seiherkorbsegmente geteilt.

Die Seiherkorbsegmente weisen in einem geschlossenen Zustand des Seiherkorbes aneinandergrenzende Flächen auf, die im Weiteren auch als Kontaktflächen bezeichnet sind. Erfindungsgemäß ist im Bereich der Kontaktflächen der Seiherkorbsegmente mindestens eine Dichtvorrichtung angeordnet, mit der auch in einem geschlossenen Zustand des Seiherkorbes zwischen den Kontaktflächen der Seiherkorbsegmente vorliegende Spalte abdichtbar sind.

In einer bevorzugten Ausführungsform der Erfindung ist der Pressraum auf seiner gesamten Länge mithilfe von Dichtvorrichtungen abgedichtet.

In einer Ausführungsform der Erfindung ist je Kontaktflächenpaar der Seiherkorbsegmente eines Seiherkorbes bzw. Seiherkorbabschnitts eine Dichtvorrichtung vorgesehen.

In einer Ausführungsform der Erfindung dienen die Dichtvorrichtungen der Abdichtung der längsseitigen Kontaktflächen der Seiherkorbsegmente.

In einer bevorzugten Ausführungsform der Erfindung weist die Vorrichtung zum Pressen im Bereich der Kontaktflächen der Seiherkorbsegmente Klemmleisten auf, mit denen die Seiherstäbe eines Seiherkorbsegments in diesem fixierbar sind.

In einer weiteren bevorzugten Ausführungsform der Erfindung weist die Vorrichtung zum Pressen im Bereich der Kontaktflächen der Seiherkorbsegmente darüber hinaus Abstreicher auf, die zwischen den Schnecken hintereinander angeordneter Seiherkorbabschnitte in den Seiherkorb hinein ragen, um ein Verdrehen des Pressguts in der Seiherpresse zu verhindern.

In einer weiteren Ausführungsform der Erfindung ist mithilfe der Klemmleisten und von Befestigungsmitteln ein Seiherstabpaket, das aus einer Mehrzahl von Seiherstäben gebildet ist und das als eine zumindest temporäre Einheit in den Seiherkorb einbaubar ist, je Seiherkorbsegment in diesem fixierbar.

In einer weiteren Ausführungsform der Erfindung sind die Klemmleisten Teil eines Seiherstabpakets. Mithilfe der Klemmleisten und von Befestigungsmitteln ist das Seiherstabpaket in einem Seiherkorbsegment fixierbar.

In einer Ausführungsform der Erfindung sind die Dichtvorrichtungen im Bereich der Klemmleisten und/oder Abstreicher angeordnet.

In einer bevorzugten Ausführungsform der Erfindung sind die Dichtvorrichtungen im Bereich der in radialer Richtung des Seiherkorbes außenliegenden Seite der Klemmleisten und/oder Abstreicher angeordnet.

In einer Ausführungsform der Erfindung sind die Dichtvorrichtungen aus jeweils mindestens einem streifenförmigen Material gefertigt.

In einer bevorzugten Ausführungsform der Erfindung ist das streifenförmige Material der Dichtvorrichtung zumindest bereichsweise durch eine Biegung verformt.

In einer Ausführungsform der Erfindung ist der mindestens eine Dichtstreifen einer Dichtvorrichtung aus einem Metallblech gefertigt.

In einer weiteren Ausführungsform der Erfindung ist der mindestens eine Dichtstreifen einer Dichtvorrichtung aus einem Kunststoff gefertigt.

In einer Ausführungsform der Erfindung ist der mindestens eine Dichtstreifen einer Dichtvorrichtung derart ausgebildet und angeordnet, dass dieser bei der Fixierung der Seiherkorbsegmente im Seiherkorb so verformbar ist, dass eine formschlüssige und/oder kraftschlüssige Abdichtung des zwischen den Kontaktflächen der Seiherkorbsegmente verbliebenen Spaltes realisierbar ist.

Die Verformung des Dichtstreifens erfolgt in einer Ausführungsform der Erfindung elastisch und/oder plastisch. Im Falle einer elastischen und plastischen Verformung des Dichtstreifens handelt es jeweils um eine teil-elastische und eine teil-plastische Verformung.

In einer besonders bevorzugten Ausführungsform der Erfindung erfolgt bei der Montage der Seiherkorbsegmente eine vollelastische Verformung des Dichtsteifens bzw. der Dichtstreifen, sodass diese mehrfach verwendbar sind.

Nach der Erfindung weisen die Kontaktflächen der Seiherkorbsegmente im Bereich der in radialer Richtung des Seiherkorbes außenliegenden Seite eine Ausnehmung oder eine Nut auf, in der der mindestens eine Dichtstreifen zumindest bereichsweise angeordnet ist.

In einer besonders bevorzugten Ausführungsform der Erfindung weisen die Kontaktflächen beider jeweils angrenzenden Seiherkorbsegmente gegenüberliegend korrespondierende Ausnehmungen oder Nuten auf, in denen der mindestens eine Dichtsteifen zumindest bereichsweise angeordnet ist.

In einer Ausführungsform der Erfindung weist zumindest eine Klemmleiste oder ein Abstreicher im Bereich der Kontaktflächen zweier aneinandergrenzender Seiherkorbsegmente im Bereich der in radialer Richtung des Seiherkorbes außenliegenden Seite eine Ausnehmung oder eine Nut auf, in der der mindestens eine Dichtstreifen zumindest bereichsweise angeordnet ist.

In einer besonders bevorzugten Ausführungsform der Erfindung weisen beide Klemmleisten und/oder Abstreicher im Bereich der Kontaktflächen der jeweils angrenzenden Seiherkorbsegmente gegenüberliegend korrespondierende Ausnehmungen oder Nuten auf, in denen der mindestens eine Dichtsteifen zumindest bereichsweise angeordnet ist.

In einer Ausführungsform der Erfindung weist zumindest eine Klemmleiste und/oder Abstreicher auf der der Kontaktfläche gegenüberliegenden Seite eine Ausnehmung auf.

In einer bevorzugten Ausführungsform der Erfindung ist ein Dichtstreifen derart geformt, dass dieser an der in radialer Richtung des Seiherkorbes außenliegenden Seite einer ersten Klemmleiste um diese herum greift, sodass ein erstes Ende des Dichtstreifens in einer auf der der Kontaktfläche gegenüberliegenden Seite der ersten Klemmleiste angeordneten Ausnehmung liegt und ein zweites Ende in einer auf der Seite der Kontaktfläche angeordneten Ausnehmung liegt.

In einer bevorzugten Ausführungsform der Erfindung weist die Dichtvorrichtung einen zweiten Dichtstreifen auf, der an einer zweiten Klemmleiste der vorgenannten Art derart angeordnet ist, dass ein erstes Ende des zweiten Dichtstreifens in einer auf der der Kontaktfläche gegenüberliegenden Seite der zweiten Klemmleiste angeordneten Ausnehmung liegt und der zweite Dichtstreifen sich entlang der in radialer Richtung des Seiherkorbes außenliegenden Seite der zweiten Klemmleiste erstreckt.

Durch die vorgenannte Ausführungsform der Dichtvorrichtung sind die erste und die zweite Klemmleiste baugleich fertigbar, sodass die Produktionskosten des Systems nicht durch verschiedenartige Klemmleisten erhöht werden.

Das zweite Ende des ersten Dichtstreifens ist in einer Ausführungsform der Erfindung derart ausgebildet, dass es bei einem Verbinden der Seiherkorbsegmente zu einem Seiherkorb oder einem Seiherkorbabschnitt durch die Kräfte der gegeneinander verspannten Kontaktflächen verformbar ist, sodass eine formschlüssige Abdichtung des zwischen den Kontaktflächen liegenden Spaltes realisierbar ist.

Insbesondere ragt das zweite Ende des Dichtstreifens aus der Kontaktfläche des jeweiligen Seiherkorbsegmentes in Richtung des korrespondierenden Seiherkorbsegmentes heraus.

Besonders bevorzugt ragt das zweite Ende des Dichtstreifens weiter aus der Kontaktfläche des jeweiligen Seiherkorbsegmentes in Richtung des korrespondierenden Seiherkorbsegmentes heraus, als eine auf der Seite des korrespondierenden Seiherkorbsegmentes angeordnete Ausnehmung oder Nut tief ist.

Das zweite Ende des ersten Dichtstreifens ist in einer bevorzugten Ausführungsform der Erfindung in ähnlich einer U-Form gebogen, wobei das U in der Richtung der gegenüberliegenden Kontaktfläche geschlossen ist.

Erfindungsgemäß ist auch an ein ähnlich einer V-Form geformtes zweites Ende des ersten Dichtstreifens gedacht.

Das zweite Ende des ersten Dichtstreifens ist in gewissem Maße flexibel, sodass dieses beim Schließen des Seiherkorbes in eine auf der gegenüberliegenden Kontaktfläche angeordnete Nut hineinrutscht.

Durch die Verwendung erfindungsgemäßer Dichtvorrichtungen ist eine einfach montierbare und zu wartende Abdichtung des Pressraumes bzw. des Seiherkorbes an den Verbindungsstellen der Seiherkorbsegmente realisierbar.

In den folgenden Figuren sind beispielhafte Ausführungsformen der Erfindung dargestellt. Es zeigen:
- Figur 1:: Eine perspektivische Darstellung eines Seihergestells einer erfindungsgemäßen Vorrichtung zum Pressen in einem geöffneten Zustand ohne eingesetzte Seiherstäbe und ohne Press- und Förderschnecke,
- Figur 2:: Eine perspektivische Darstellung eines Ausschnittes einer erfindungsgemäßen Vorrichtung zum Pressen im Bereich einer Kontaktfläche eines Seiherkorbsegmentes ohne eingesetzte Seiherstäbe,
- Figur 3:: Eine perspektivische Darstellung eines Ausschnittes einer erfindungsgemäßen Vorrichtung zum Pressen im Bereich der Kontaktflächen zweier Seiherkorbsegmente vor dem Verbinden,
- Figur 4:: Eine perspektivische Darstellung eines Ausschnittes einer erfindungsgemäßen Vorrichtung zum Pressen im Bereich der Kontaktflächen zweier miteinander verbundener Seiherkorbsegmente ohne eingesetzte Seiherstäbe,
- Figur 5:: Eine Draufsicht auf eine erste Hälfte eines Seihergestells mit in drei Seiherkorbabschnitten eingesetzten Seiherkorbsegmenten ohne eingesetzte Seiherstäbe,
- Figur 6:: Einen Schnitt im Bereich eines Seiherkorbsegmentes aus Figur 5,
- Figur 7:: Eine Detailansicht des Seiherkorbsegmentes aus Figur 6 im Bereich der Kontaktflächen,
- Figur 8:: Eine Draufsicht auf eine zweite Hälfte eines Seihergestells mit in drei Seiherkorbabschnitten eingesetzten Seiherkorbsegmenten ohne eingesetzte Seiherstäbe,
- Figur 9:: Einen Schnitt im Bereich eines Seiherkorbsegmentes aus Figur 8,
- Figur 10:: Eine Detailansicht des Seiherkorbsegmentes aus Figur 9 im Bereich der Kontaktflächen und
- Figur 11:: Eine perspektivische Darstellung eines Seihergestells einer erfindungsgemäßen Vorrichtung zum Pressen in einem geschlossenen Zustand mit eingesetzten Seiherstäben und ohne Press- und Förderschnecke.

In Figur 1 ist eine perspektivische Darstellung eines Seihergestells (2) einer erfindungsgemäßen Vorrichtung zum Pressen (1) in einem geöffneten Zustand ohne eingesetzte Seiherstäbe und ohne Press- und Förderschnecke dargestellt. Das Seihergestell (2) ist in ein oberes Seihergestell (2a) und ein unteres Seihergestell (2b) geteilt, die jeweils eine Grundform ähnlich einem halben Hohlzylinder aufweisen. Der in das obere Seihergestell (2a) und das untere Seihergestell (2b) einsetzbare Seiherkorb ist in Längsrichtung in mehrere Seiherkorbabschnitte (3) aufgeteilt. Jeder Seiherkorbabschnitt (3) ist dabei in zwei Seiherkorbsegmente (4) geteilt, wobei jeweils ein Seiherkorbsegment (4) eines Seiherkorbabschnittes (3) in dem jeweiligen oberen oder unteren Seihergestell (2a, 2b) angeordnet ist.

Sowohl das Seihergestell (2) als auch die Seiherkorbsegmente (4) weisen Kontaktflächen (5) auf, die in einem geschlossenen Zustand des Seiherkorbes bzw. des Seihergestells (2) für die korrespondierenden Baugruppen aneinandergrenzen. Weiterhin weisen die Seiherkorbsegmente (4) Klemmleisten (6) auf, die der Fixierung nicht dargestellter Seiherstäbe im jeweiligen Seiherkorbsegment (4) und der Befestigung des jeweiligen Seiherkorbsegments (4) im Seiherkorb bzw. Seiherkorbabschnitt (3) am Seihergestell (2) dienen. Auf der linken Seite der unteren Seiherkorbsegment (4) und auf der rechten Seite im oberen Seiherkorbsegment (4) sind am dem Klemmleisten (6) Abstreicher angeordnet, die in den Pressraum hineinragen.

Der durch den Seiherkorb begrenzte Pressraum weist an den Stirnseiten eine erste Öffnung (7) als Auslauf oder Austrittsöffnung und eine Eingangsöffnung (8) für das Pressgut auf. Im Bereich der Öffnung (8) ist ein nicht dargestellter Einlaufschacht angeordnet, durch den das Pressgut hindurch in den Seiherkorb einspeisbar ist.

Figur 2 zeigt eine perspektivische Darstellung eines Ausschnittes einer erfindungsgemäßen Vorrichtung zum Pressen (1) im Bereich einer Kontaktfläche (5) eines Seiherkorbsegmentes (4) ohne eingesetzte Seiherstäbe. An der in radialer Richtung des Seiherkorbes außenliegenden Seite der Klemmleiste (6) ist ein erster Dichtstreifen (10) einer Dichtvorrichtung (9) angeordnet. Die Klemmleiste (6) weist im außenliegenden Bereich der Kontaktfläche (5) und auf der der Kontaktfläche (5) gegenüberliegenden Seite jeweils eine Ausnehmung (12, 13) auf. Diese sind beispielsweise durch eine Fräsung der Kanten der Klemmleiste (6) realisiert. In den Ausnehmungen (12, 13) ist der Dichtstreifen (10) die Klemmleiste (6) an der Außenseite umfassend angeordnet. Ein erstes Ende des Dichtstreifens (10) ist in der auf der der Kontaktfläche (5) gegenüberliegenden Seite der Klemmleiste (6) bzw. eines Abstreichers angeordneten Ausnehmung (13) angeordnet. Ein zweites Ende des Dichtstreifens (10) ist U-förmig ausgebildet und zumindest teilweise in der auf der Seite der Kontaktfläche (5) angeordneten Ausnehmung (12) angeordnet. Die geschlossene Seite des U-förmigen zweiten Endes des Dichtstreifens (10) ragt dabei aus der Ausnehmung (12) heraus. Alternativ zur Verwendung der Klemmleiste (6) kann ein Abstreicher eingesetzt werden.

In Figur 3 ist eine perspektivische Ansicht eines Ausschnittes einer erfindungsgemäßen Vorrichtung zum Pressen (1) im Bereich der Kontaktflächen (5) eines ersten Seiherkorbsegments (4) und eines zweiten Seiherkorbsegments (4) vor dem Verbinden der Seiherkorbsegmente (4) miteinander zu einem Seiherkorb dargestellt. Die Dichtvorrichtung (9) weist neben dem ersten Dichtstreifen (10) des erstens Seiherkorbsegments (4) einen zweiten Dichtstreifen (11) des zweiten Seiherkorbsegments (4) auf, der im Bereich der der Kontaktfläche (5) gegenüberliegenden Seite der Klemmleiste (6) und auf der außenliegenden Seite der Klemmleiste (6) des zweiten Seiherkorbsegments (4) angeordnet ist. Die Ausnehmungen (12, 13) in den Klemmleisten (6) sind dabei so ausgebildet, dass die Dichtstreifen (10, 11) durch jeweils eine Ausnehmung (13) formschlüssig im Bereich des jeweiligen Seiherkorbsegments (4) fixiert sind. Das U-förmig ausgebildete zweite Ende des ersten Dichtstreifens (10) ragt aus der Ausnehmung (12) in der Klemmleiste (6) des ersten Seiherkorbsegments (4) heraus in den Bereich der Ausnehmung (12) der Klemmleiste (6) des zweiten Seiherkorbsegments (4). Der erste Dichtstreifen (10) ragt dabei weiter aus der Kontaktfläche (5) heraus, als die korrespondierende Ausnehmung (12) des zweiten Seiherkorbsegments (4) tief ist.

Figur 4 zeigt eine perspektivische Darstellung eines Ausschnittes einer erfindungsgemäßen Vorrichtung zum Pressen (1) im Bereich der Kontaktflächen (5) der Seiherkorbsegmente (4) aus Figur 3, wobei das erste und das zweite Seiherkorbsegment (4) miteinander verbunden sind. Zwischen den Kontaktflächen (5) der Seiherkorbsegmente (4) ist ein schmaler Spalt (14) ausgebildet, der mithilfe der Dichtvorrichtung (9) nach außen hin abgedichtet ist. Der erste Dichtstreifen (10) der Dichtvorrichtung (9) ist durch die die Kontaktflächen (5) der Seiherkorbsegmente (4) gegeneinander verspannenden Kräfte in den Ausnehmungen (12) der Klemmleisten (6) der Seiherkorbsegmente (4) derart verformt, dass der Spalt (14) im Bereich der Dichtvorrichtung (9) verschlossen ist.

In Figur 5 ist eine Draufsicht auf eine erste Hälfte eines Seihergestells (2) mit in drei Seiherkorbabschnitten (3) eingesetzten Seiherkorbsegmenten (4) ohne eingesetzte Seiherstäbe dargestellt.

Figur 6 zeigt einen Schnitt entlang der Schnittachse A-A im Bereich eines Seiherkorbsegmentes (4) aus Figur 5.

In Figur 7 ist eine Detailansicht des Seiherkorbsegmentes (4) aus Figur 6 im Bereich der Kontaktflächen (5) dargestellt. Die Klemmleisten (6) und/oder Abstreicher (6a) weisen Öffnungen auf und sind mithilfe von in den Öffnungen angeordneten Befestigungsmitteln (15), die als Schrauben ausgebildet sind, mit dem Seihergestell (2) verbunden. Außenliegend ist jeweils ein erster Dichtstreifen (10) mithilfe der Klemmleisten (6) und/oder -Abstreicher formschlüssig fixiert.

Figur 8 zeigt eine Draufsicht auf eine zweite Hälfte eines Seihergestells (2) mit in drei Seiherkorbabschnitten (3) eingesetzten Seiherkorbsegmenten (4) ohne eingesetzte Seiherstäbe. Es sind insbesondere auch der Pressguteintritt (8) und ein Austritt (17) des Pressgutes zu erkennen, wobei das Pressgut die Presse als Presskuchen verlässt.

In Figur 9 ist ein Schnitt entlang der Schnittachse D-D im Bereich eines Seiherkorbsegmentes (4) aus Figur 8 dargestellt.

Figur 10 zeigt eine Detailansicht des Seiherkorbsegmentes (4) aus Figur 9 im Bereich der Kontaktflächen (5) des Seiherkorbsegmentes (4). Die Klemmleisten (6) / Abstreicher weisen Öffnungen auf und sind mithilfe von in den Öffnungen angeordneten Befestigungsmitteln (15), die als Schrauben ausgebildet sind, mit dem Seihergestell (2) verbunden. Außenliegend ist jeweils ein zweiter Dichtstreifen (10) mithilfe der Klemmleisten (6) / Abstreicher formschlüssig fixiert. Die jeweils auf der Seite der Kontaktfläche (5) angeordnete Ausnehmung (12) der Klemmleisten (6) ist frei.

In Figur 11 ist eine perspektivische Darstellung eines Seihergestells (2) einer erfindungsgemäßen Vorrichtung zum Pressen (1) in einem geschlossenen Zustand mit in einem Seiherkorbabschnitt (3) eingesetzten Seiherstäben (16) und ohne Press- und Förderschnecke dargestellt.

## Patentansprüche

1. Vorrichtung zum Pressen (1), aufweisend ein Seihergestell (2) zur Aufnahme eines Seiherkorbes, wobei der Seiherkorb in Längsrichtung in mindestens zwei Seiherkorbsegmente (4) geteilt ist und bei der im Bereich von Kontaktflächen (5) der Seiherkorbsegmente (4) jeweils mindestens eine Dichtvorrichtung (9) angeordnet ist, durch die ein zwischen den Kontaktflächen (5) zweier miteinander verbundener Seiherkorbsegmente (4) bestehender Spalt (14) in radialer Richtung des Seiherkorbes nach außen hin abdichtbar ist, wobei die Dichtvorrichtung (9) im Bereich eines ersten Seiherkorbsegmentes (4) einen ersten Dichtstreifen (10) aufweist, der durch die die Kontaktflächen (5) zweier miteinander verbundener Seiherkorbsegmente (4) verspannenden Kräfte derart verformbar ist, dass ein zwischen den Kontaktflächen (5) bestehender Spalt (14) abdichtbar ist und dass der erste Dichtstreifen (10) der Dichtvorrichtung (9) aus der Kontaktfläche (5) des ersten Seiherkorbsegments (4) herausragt **dadurch gekennzeichnet, dass** ein erstes Ende des ersten Dichtstreifens (10) in einer auf der der Kontaktfläche (5) gegenüberliegenden Seite angeordneten Ausnehmung (13) des ersten Seiherkorbsegmentes (4) angeordnet ist und dass ein zweites Ende des ersten Dichtstreifens (10) U-förmig ausgebildet ist und zumindest teilweise in der auf der Seite der Kontaktfläche (5) angeordneten Ausnehmung (12) angeordnet ist.

2. Vorrichtung zum Pressen (1) nach Anspruch 1, **dadurch gekennzeichnet, dass** der erste Dichtstreifen (10) im Bereich der Kontaktfläche (5) des ersten Seiherkorbsegments (4) formschlüssig fixiert ist.

3. Vorrichtung zum Pressen (1) nach mindestens einem der vorstehenden Ansprüche, **dadurch gekennzeichnet, dass** mindestens eines der miteinander zu verbindenden Seiherkorbsegmente (4) im Bereich der Kontaktfläche (5) mindestens die Ausnehmung (12) oder eine Nut aufweist.

4. Vorrichtung zum Pressen (1) nach Anspruch 3, **dadurch gekennzeichnet, dass** der erste Dichtstreifen (10) der Dichtvorrichtung (9) aus der Kontaktfläche (5) des ersten Seiherkorbsegmentes (4) in die Ausnehmung (12) des zweiten Seiherkorbsegmentes (4) hineinragt, sodass der erste Dichtstreifen (10) bei einer Verbindung der Seiherkorbsegmente (4) zur Abdichtung des zwischen den Kontaktflächen (5) befindlichen Spaltes (14) verformbar ist.

5. Vorrichtung zum Pressen (1) nach Anspruch 4, **dadurch gekennzeichnet, dass** der erste Dichtstreifen (10) weiter aus der Kontaktfläche (5) des ersten Seiherkorbsegmentes (4) herausragt, als die Ausnehmung (12) oder Nut im Bereich der korrespondierenden Kontaktfläche (5) des zweiten Seiherkorbsegmentes (4) tief ist.

6. Vorrichtung zum Pressen (1) nach einem der Ansprüche 1 bis 5, **dadurch gekennzeichnet, dass** die Dichtvorrichtung (9) einen zweiten Dichtstreifen (11) aufweist, der im Bereich der Kontaktfläche (5) des zweiten Seiherkorbsegmentes (4) formschlüssig fixiert ist.

7. Vorrichtung zum Pressen (1) nach mindestens einem der vorstehenden Ansprüche, **dadurch gekennzeichnet, dass** zumindest der erste Dichtstreifen (10) mithilfe einer Klemmleiste (6) im Bereich der Kontaktfläche (5) eines Seiherkorbsegmentes (4) fixiert ist.

8. Vorrichtung zum Pressen (1) nach Anspruch 5, **dadurch gekennzeichnet, dass** die Ausnehmung (12) oder Nut an bzw. in einer im Bereich der Kontaktfläche (5) des zweiten Seiherkorbsegmentes (4) angeordneten Klemmleiste (6) und/oder Abstreicher realisiert ist.

## Claims

1. Pressing device (1) which has a cage frame (2) for accommodating a strainer cage, wherein the strainer cage is split in a longitudinal direction into at least two strainer-cage segments (4), and in which, in the region of contact surfaces (5) of the strainer-cage segments (4), there is arranged in each case at least one sealing device (9) by way of which a gap (14) which is present between the contact surfaces (5) of two interconnected strainer-cage segments (4) is able to be sealed off towards the outside in a radial direction of the strainer cage, wherein, in the region of a first strainer-cage segment (4), the sealing device (9) has a first sealing strip (10) which, by way of the forces bracing the contact surfaces (5) of two interconnected strainer-cage segments (4), is able to be deformed in such a way that a gap (14) which is present between the contact surfaces (5) is able to be sealed off, and the first sealing strip (10) of the sealing device (9) projects from the contact surface (5) of the first strainer-cage segment (4), **characterized in that** a first end of the first sealing strip (10) is arranged in a recess (13) of the first strainer-cage segment (4) that is arranged on the side situated opposite the contact surface (5), and **in that** a second end of the first sealing strip (10) is of U-shaped form and is arranged at least partially in the recess (12), which is arranged on the side of the contact surface (5).

2. Pressing device (1) according to Claim 1, **characterized in that** the first sealing strip (10) is fixed in a form-fitting manner in the region of the contact surface (5) of the first strainer-cage segment (4).

3. Pressing device (1) according to at least either of the preceding claims, **characterized in that** at least one of the strainer-cage segments (4) to be connected to one another has in the region of the contact surface (5) at least the recess (12) or a groove.

4. Pressing device (1) according to Claim 3, **characterized in that** the first sealing strip (10) of the sealing device (9) projects from the contact surface (5) of the first strainer-cage segment (4) into the recess (12) of the second strainer-cage segment (4) such that, when the strainer-cage segments (4) are connected, the first sealing strip (10) is able to be deformed for the purpose of sealing off the gap (14) which is situated between the contact surfaces (5).

5. Pressing device (1) according to Claim 4, **characterized in that** the first sealing strip (10) projects from the contact surface (5) of the first strainer-cage segment (4) to an extent which is greater than the depth of the recess (12) or groove in the region of the corresponding contact surface (5) of the second strainer-cage segment (4).

6. Pressing device (1) according to one of Claims 1 to 5, **characterized in that** the sealing device (9) has a second sealing strip (11) which is fixed in a form-fitting manner in the region of the contact surface (5) of the second strainer-cage segment (4).

7. Pressing device (1) according to at least one of the preceding claims, **characterized in that** at least the first sealing strip (10) is fixed in the region of the contact surface (5) of a strainer-cage segment (4) with the aid of a clamping bar (6).

8. Pressing device (1) according to Claim 5, **characterized in that** the recess (12) or groove is realized at or in a scraper and/or clamping bar (6) arranged in the region of the contact surface (5) of the second strainer-cage segment (4).

## Revendications

1. Dispositif de pressage (1), présentant un bâti de tamisage (2) pour recevoir un panier de tamisage, le panier de tamisage étant divisé en direction longitudinale en au moins deux segments de panier de tamisage (4) et au moins un dispositif d'étanchéité (9) étant respectivement agencé dans la zone des surfaces de contact (5) des segments de panier de tamisage (4), par lequel un interstice (14) existant entre les surfaces de contact (5) de deux segments de panier de tamisage (4) reliés entre eux peut être étanchéifié vers l'extérieur en direction radiale du panier de tamisage,
le dispositif d'étanchéité (9) présentant, dans la zone d'un premier segment de panier de tamisage (4), une première bande d'étanchéité (10) qui peut être déformée par les forces qui serrent les surfaces de contact (5) de deux segments de panier de tamisage (4) reliés entre eux, de telle sorte qu'un interstice (14) existant entre les surfaces de contact (5) peut être étanchéifié et la première bande d'étanchéité (10) du dispositif d'étanchéité (9) dépassant de la surface de contact (5) du premier segment de panier de tamisage (4), **caractérisé en ce**
**qu'**une première extrémité de la première bande d'étanchéité (10) est agencée dans un évidement (13) du premier segment de panier de tamisage (4), agencé sur le côté opposé à la surface de contact (5), et en ce qu'une deuxième extrémité de la première bande d'étanchéité (10) est configurée en forme de U et est agencée au moins partiellement dans l'évidement (12) agencé sur le côté de la surface de contact (5).

2. Dispositif de pressage (1) selon la revendication 1, **caractérisé en ce que** la première bande d'étanchéité (10) est fixée par complémentarité de forme dans la zone de la surface de contact (5) du premier segment de panier de tamisage (4).

3. Dispositif de pressage (1) selon au moins l'une quelconque des revendications précédentes, **caractérisé en ce qu'**au moins l'un des segments de panier de tamisage (4) à relier entre eux présente au moins l'évidement (12) ou une rainure dans la zone de la surface de contact (5).

4. Dispositif de pressage (1) selon la revendication 3, **caractérisé en ce que** la première bande d'étanchéité (10) du dispositif d'étanchéité (9) pénètre à partir de la surface de contact (5) du premier segment de panier de tamisage (4) dans l'évidement (12) du deuxième segment de panier de tamisage (4), de telle sorte que la première bande d'étanchéité (10) peut être déformée lors d'une liaison des segments de panier de tamisage (4) pour étanchéifier l'interstice (14) se trouvant entre les surfaces de contact (5).

5. Dispositif de pressage (1) selon la revendication 4, **caractérisé en ce que** la première bande d'étanchéité (10) dépasse de la surface de contact (5) du premier segment de panier de tamisage (4) plus loin que la profondeur de l'évidement (12) ou de la rainure dans la zone de la surface de contact correspondante (5) du deuxième segment de panier de tamisage (4).

6. Dispositif de pressage (1) selon l'une quelconque des revendications 1 à 5, **caractérisé en ce que** le dispositif d'étanchéité (9) présente une deuxième bande d'étanchéité (11) qui est fixée par complémentarité de forme dans la zone de la surface de contact (5) du deuxième segment de panier de tamisage (4).

7. Dispositif de pressage (1) selon au moins l'une quelconque des revendications précédentes, **caractérisé en ce qu'**au moins la première bande d'étanchéité (10) est fixée à l'aide d'une barrette de serrage (6) dans la zone de la surface de contact (5) d'un segment de panier de tamisage (4).

8. Dispositif de pressage (1) selon la revendication 5, **caractérisé en ce que** l'évidement (12) ou la rainure est réalisé (e) sur ou dans une barrette de serrage (6) et/ou un racloir agencé(e) dans la zone de la surface de contact (5) du deuxième segment de panier de tamisage (4) .
